# EUROPÄISCHE PATENTSCHRIFT

(11) **EP 1 182 052 B1**
(45) Veröffentlichungstag und Bekanntmachung des Hinweises auf die Patenterteilung: **10.10.2012**
(21) Anmeldenummer: 01118003.1
(22) Anmeldetag: 25.07.2001
(51) Int. Cl.: B42C 11/00, B42C 11/02, B42C 9/00

(54) **Verfahren und Vorrichtung zum Bearbeiten eines blattförmigen Druckerzeugnisses**
Method and device for processing a printed product in sheet form
Méthode et dispositif pour le traitement des produits imprimés en forme de feuille

(30) Priorität: 10.08.2000 DE 10039854
(43) Veröffentlichungstag der Anmeldung: 27.02.2002
(73) Patentinhaber: Wohlenberg Buchbindesysteme GmbH, 27283 Verden (DE)
(72) Erfinder: Schneider, Hans-Joachim, 27283 Verden (DE)
(74) Vertreter: Patentanwälte Thömen & Körner

(56) Entgegenhaltungen:
- EP-A- 0 698 451
- EP-A- 0 754 566
- US-A- 3 889 564

## Beschreibung

Die Erfindung betrifft ein Verfahren zum Bearbeiten eines blattförmigen Druckerzeugnisses nach dem Oberbegriff des Anspruchs 1 und eine Vorrichtung zum Bearbeiten eines blattförmigen Druckerzeugnisses nach dem Oberbegriff des Anspruchs 12.

Bei der Fertigung von blattförmigen Druckerzeugnissen, die aus einem Buchblock und einem Umschlag bestehen, werden bisher die zusammengehörenden bedruckten Blätter zusammengetragen, am Rücken bearbeitet und verbunden, in den Umschlag eingehängt und anschließend an der Kopf- und Fußseite sowie der Vorderseite auf das endgültige Format beschnitten.

Für die Durchführung besonders präziser Schnitte mit glatten und geometrisch einwandfreien Schnittflächen werden Schneidzellen mit sogenannten Dreischneidern verwendet, die einzelne, oder einen Stapel aus mehreren aufeinandergelegten Druckerzeugnissen, an der Kopf- und Fußseite sowie der Vorderseite schneiden. Die Präzision eines Dreischneiders beruht unter anderem darauf, dass das Schneidgut mit einem Pressstempel fixiert wird und die Messer, die anschließend an den Schnittlinien den Stapel durchtrennen, gegen eine Schneidleiste arbeiten.

Allerdings erfordert der Betrieb eines Dreischneiders innerhalb einer Buchfertigungsstraße einen Eingriff in den Produktstrom. So müssen die Druckerzeugnisse aus dem fließenden Produktstrom entnommen und dann in unsteten Bewegungsabläufen weiterverarbeitet werden. Dies verkompliziert die nötige Transportvorrichtung, insbesondere, wenn zusätzlich noch Stapelungs-, Entstapelungs- und Vereinzelungsmaßnahmen vorgesehen werden. Darüber hinaus steigen auch die Anforderungen an die Positioniergenauigkeit. Die Schneidleistung eines Dreischneiders ist außerdem von der Anzahl der gestapelten und in einem Arbeitsgang beschnittenen Druckerzeugnisse abhängig. Die mittlere Schneidleistung wird reduziert, wenn zur Erzielung besonders hochwertiger Schnitte nur Stapel aus einer geringen Anzahl einzelner Druckerzeugnisse gebildet werden dürfen.

Aus der EP 0 698 451 B1 ist ein Verfahren und eine Einrichtung zum Beschneiden von flachen Druckprodukten längs einer vorgegebenen Schnittlinie bekannt. Die Druckprodukte werden falzvoran waagerecht auf ein umlaufendes Förderband gelegt und gelangen zu einer Schneidvorrichtung, mit der zuerst ein Kopf- und Fußbeschnitt durch jeweils zwei gegeneinander arbeitende Messer ausgeführt wird. Die Schneiden der Messer weisen in Transportrichtung und werden während der Schneidbewegung eine begrenzte Wegstrecke in Transportrichtung mitgeführt.

US-A-3 889 564 offenbart ein Verfahren nach dem Oberbegriff des Anspruchs 1 und eine Vorrichtung nach dem Oberbegriff des Anspruchs 12.

Anschließend werden die Druckprodukte vom Förderband an Greifer übergeben, die die Druckprodukte einem weiteren Messerpaar zuführen, wobei deren Schneiden quer zur Transportrichtung ausgerichtet sind. Die Messer des weiteren Messerpaares werden von Antrieben geführt, die eine Schneidbewegung und gleichzeitig eine Bewegung über eine begrenzte Wegstrecke in Transportrichtung ausführen, so dass die Druckprodukte auch während des Beschnitts der Vorderseite weitergefördert werden können.

Bei Umschlägen, die über Falzklappen verfügen, und deren Falzkanten über die Vorderseite des Buchblocks hinausragen sollen, ist ein solcher Beschnitt auf das endgültige Format nicht ohne weiteres möglich, da sonst die Falzkanten des Umschlags zusammen mit der Vorderseite des Buchblocks gekürzt würden.

Aus der EP 0 754 566 B1 ist ein Verfahren für das Herstellen von Büchern, Magazinen oder Broschüren bekannt, bei dem die Stirnseite des Buchblocks nach dem Einhängen in den Umschlag beschnitten wird. Dazu werden die Falzkanten der Umschlagsklappen von der Schnittlinie der Stirnseite durch wenigstens teilweises Anheben zurückversetzt.

Aus den koreanischen Gebrauchsmusterschriften KR 059 338 und KR 083 812 sind Schneidstationen bzw. Buchbindevorrichtungen mit Schneidstationen bekannt, bei denen die Stirnseite des Buchblocks ähnlich wie in der EP 0 754 566 B1 nach dem Einhängen in den Umschlag beschnitten wird. Auch hier werden die Umschlagsseiten zunächst durch teilweises Anheben von der Stirnseite des Buchblocks zurückversetzt. Anschließend wird der Buchblock durch das Zusammenführen zweier übereinanderscherender Schneidkanten beschnitten.

Der Erfindung liegt die Aufgabe zugrunde, ein Verfahren und eine Vorrichtung zum Bearbeiten eines blattförmigen Druckerzeugnisses aus Buchblock und Umschlag dahingehend zu verbessern, dass der Buchblock in einem kontinuierlichen Produktstrom präzise beschnitten wird.

Diese Aufgabe wird bei einem Verfahren nach dem Oberbegriff des Anspruchs 1 durch die Merkmale des Anspruchs 1 und bei einer Vorrichtung nach dem Oberbegriff des Anspruch 12 durch die Merkmale des Anspruchs 12 gelöst.

Weiterbildungen und vorteilhafte Ausgestaltungen der Erfindung ergeben sich aus den Unteransprüchen.

Durch die Merkmale der erfindungsgemäßen Lösung, wonach der Buchblock unter Beibehaltung seiner Einspannung oder seiner Lagefixierung während des Transports an wenigstens einer seiner drei Seiten beschnitten wird, bleibt die Führung erhalten. Die geometrische Position aller während der Einspannung oder der Lagefixierung ausgeführten Bearbeitungsschritte bleibt konstant und ist dadurch bei jedem Buchblock gezielt reproduzierbar. Es wird hierdurch eine präzise Maßhaltigkeit aller Druckerzeugnisse erzielt.

Gemäß einer Weiterbildung kann der Buchblock an der Vorderseite und/oder an der Kopf- und Fußseite beschnitten werden.

Der geometrische Bezug der Schnittlinien zur Bearbeitungslinie am Rücken bleibt so in jedem Fall erhalten.

Ferner kann der Buchblock unter Beibehaltung seiner Einspannung oder seiner Lagefixierung während des Transports gebohrt und/oder gestanzt und/oder geheftet werden.

Auch bei diesen Bearbeitungsschritten bleibt der geometrische Bezug der Maßnahmen zu allen weiteren Bearbeitungsschritten während der Einspannung oder der Lagefixierung erhalten.

Eine Weiterbildung sieht vor, dass der Buchblock vor, während oder nach einem der Bearbeitungsschritte, wie Rückenbearbeitung, Beleimen, Begazen, Lochen, Stanzen, Heften, die ebenfalls unter Beibehaltung seiner Einspannung oder seiner Lagefixierung während des Transports ausgeführt werden, beschnitten wird.

Durch die Beibehaltung der Einspannung oder der Lagefixierung des Druckerzeugnisses während des Transports ist eine gleichbleibende Ausrichtung und gewährleistet. Dies sind wichtige Voraussetzungen für einen maßhaltigen und reproduzierbaren Beschnitt. Da diese Voraussetzungen bei der erfindungsgemäßen Lösung ständig vorliegen, kann der Beschnitt im Prinzip jederzeit erfolgen. Die Gestaltungsfreiheit für die Durchführung des Beschnitts wird wesentlich verbessert, wodurch bisher ungenutzte Transportabschnitte ausgenutzt werden können und dadurch die Bearbeitungszeit verkürzt und eine entsprechende Vorrichtung wesentlich kompakter ausgestaltet werden kann.

Gemäß einer Weiterbildung wird der Buchblock an seiner Vorderseite durch ein in einem ortsfesten Schwenklager schwenkbeweglich gelagertes Messer beschnitten, indem das Messer in Richtung auf den weitergeförderten Buchblock und eine zusammen mit diesem über eine begrenzte Strecke mitgeführte Schneidleiste geschwenkt wird.

Vorzugsweise wird zwischen des Schneide des Messers und der Schneidleiste ein spitzer Winkel eingeschlossen, der sich in Transportrichtung öffnet.

Durch die ortsfeste Lagerung des Messers in Verbindung mit der Transportbewegung des Buchblocks während des Schnittes wird der Schnittbewegung quer zu den Blattlagen eine Längsbewegung überlagert. Dabei läuft der Buchblock aus dem sich schließenden Schenkel der Messerkante und der Schneidleiste heraus, wodurch erreicht wird, dass der Schneidweg verlängert und der Schneidvorgang sehr gleichmäßig bei weitgehend konstanter Schneidkraft erfolgen kann. Automatisch ergibt sich hierbei eine Messerführung, wie sie bei Dreischneidern sonst nur mit einem aufwendigen Getriebe für Schwingschnitte erreichbar wäre.

Von der der Schneidleiste gegenüberliegende Seite kann ein Pressstempel gegen den Buchblock gedrückt werden, der zusammen mit der Schneidleiste eine begrenzte Strecke mitgeführt wird.

Der Pressstempel und die Schneidleiste werden während des Schneidvorganges parallel zum Buchblock mit verfahren, so dass die einzelnen Blätter während des Schneidvorgangs fest zusammengepresst bleiben und auch an den äußeren Blattlagen keine Schäden durch Schleifspuren auftreten.

Bei einer Weiterbildung wird erst nach dem Beschnitt des Buchblocks an wenigstens einer seiner drei übrigen Seiten dieser in einen Umschlag eingehängt und mit diesem verbunden.

Dies erleichtert den Beschnitt der Vorderseite eines blattförmigen Druckerzeugnisses aus Buchblock und Umschlag in einem kontinuierlichen Produktstrom.

Insbesondere ist vorgesehen, dass der Umschlag mit Falzklappen ausgebildet ist, wobei die Falzkanten der Falzklappen an der Vorderseite des Buchblocks überstehen können.

Dadurch ist es möglich, blattförmige Druckerzeugnisse in einem kontinuierlichen Produktstrom herzustellen, bei dem die Vorderseite des Buchblocks beschnitten ist, obwohl der Umschlag über die Vorderseite des Buchblocks hinausragt.

Eine Weiterbildung sieht vor, dass die Verfahrensschritte in ein Buchbindeverfahren eingebunden werden.

Es ist dadurch möglich, die Druckerzeugnisse im gleichen Abstand und gleicher Folge, wie sie vorangehende Stationen durchlaufen, auch in die Schneidvorrichtung und in die Umschlagzuführ- und -anlegestation zu überführen und wieder aus diesen heraus zu transportieren. Dadurch sind keine Anpassungsmaßnahmen nötig, wie sie sonst üblich waren, um einen diskontinuierlichen Vorgang mit der kontinuierlichen Transportbewegung zu verknüpfen.

Die Spannvorrichtung kann eine den Buchblock zwischen sich halternde Klammer umfassen.

Der Buchblock kann dadurch von Anfang an sehr präzise geführt und in den Bearbeitungsstationen positioniert werden. Da auch die Klammer zusammen mit dem Buchblock verfahren wird, schädigt sie nicht die außen liegenden Blattlagen. Ferner sind die einzelnen Blätter des Buchblocks schon zusammengedrückt, ehe bei der Schneidvorrichtung der Pressstempel eingefahren wird. Dadurch wird ein sonst vorhandenes störendes Luftpolster zwischen den Blättern schon vorher beseitigt. Das spätere Einfahren des Pressstempels bewirkt dann nur noch eine Fixierung der Blätter unmittelbar an der Schneidlinie.

Nachfolgend wird die Erfindung anhand eines Ausführungsbeispiels erläutert, das in der Zeichnung dargestellt ist. In der Zeichnung zeigen:
- Fig. 1: in Queransicht eine Phase der Behandlung eines Buchblocks vor dem Schneidvorgang,
- Fig. 2: eine Draufsicht der Darstellung nach Fig. 1,
- Fig. 3: in Draufsicht eine weitere Phase der Behandlung eines Buchblocks während des Schneidvorgangs,
- Fig. 4: eine Draufsicht der Darstellung nach Fig. 3,
- Fig. 5: eine schematische Darstellung der erfindungsgemäßen Vorrichtung aus Spannvorrichtung, Schneidvorrichtung und Umschlagzuführ- und Anlegestation und
- Fig. 6: eine perspektivische Darstellung eines aufgeschlagenen fertigen blattförmigen Druckerzeugnisses.

Die Zeichnungen sind stark vereinfachte Prinzipdarstellungen, die sich auf die unbedingt nötigen Konstruktionselemente beschränken. Um eine Verfahr- oder Transportmöglichkeit gegenüber einem benachbarten beweglichen oder feststehenden Element anzudeuten, sind einheitlich Lagersymbole eingezeichnet.

In Fig. 1 steht ein zu schneidender Buchblock 14 mit seiner Rückenseite 24 auf einer Spannvorrichtung 12, die ein Schlitten, ein Wagen oder auch ein Transportband sein kann. Die Blattlagen des Buchblocks 14 sind senkrecht ausgerichtet. Auf der Spannvorrichtung 12 sind Klammern 22 angebracht, die unter Druck an den Blattlagen des Buchblocks 14 anliegen und diese fixieren. Jede Klammer 22 greift etwa auf halber Höhe des senkrecht stehenden Buchblocks 14 an.

Fig. 2 zeigt eine Draufsicht auf die Darstellung nach Fig. 1, wobei Längspfeile die Bewegungsrichtung des Buchblocks 14 zusammen mit der sie haltenden Klammer 22 der Spannvorrichtung 12 andeuten.

Fig. 3 zeigt eine Queransicht der Schneidvorrichtung. Oberhalb der Klammer 22 befindet sich auf der rechten Seite eine Schneidleiste 26, die ebenso wie die Spannvorrichtung 12 längsverschiebbar gelagert ist und zusammen mit dem Buchblock 14 während des Schneidvorganges bewegt wird. Der Schneidleiste 26 gegenüber befindet sich ein Pressstempel 28, der ebenfalls längsbeweglich gelagert ist und zusammen mit dem Buchblock 14 verfahren wird. Eine stationäre Betätigungsvorrichtung 30 übt eine Querkraft auf den Pressstempel 28 aus, so dass dieser gegen den Buchblock 14 in Richtung auf die Schneidleiste 26 gedrückt wird. Unmittelbar oberhalb des Pressstempels 28 ist ein Messer 32 angeordnet, das eine Schneidbewegung in Richtung auf die Schneidleiste 26 durchführt.

Fig. 4 zeigt eine Draufsicht auf die Schneidvorrichtung. Hierbei ist angedeutet, dass die Schneidleiste 26 entlang einer stationären Schiene verfahrbar ist. Demgegenüber ist der Pressstempel 28 gegenüber einer beweglichen Schiene verfahrbar, die ihrerseits mittels einer Betätigungsvorrichtung 30 in Form eines Kurven- oder Kurbelantriebs quer zur Spannrichtung verschiebbar ist.

Das Messer 32 ist in einer stationären Achse 34 schwenkbar gelagert und mittels eines Schwenkantriebs 36 betätigbar. Dabei bildet die Schneidkante des Messers 32 zusammen mit der Kante der Schneidleiste 26 einen spitzen Winkel, der in Spannrichtung geöffnet ist. Während des Schneidvorganges verkleinert sich dieser Winkel. Dadurch wird neben der Schneidbewegung in Querrichtung zu den Blattlagen 16 auch eine Längsbewegung erzeugt, die durch den Transport bedingt ist, und diese der Querbewegung überlagert. Dies ergibt eine gleichmäßige und schonende Behandlung des Schneidgutes.

Die Antriebe der Schneidvorrichtung können direkt mit dem Antrieb der Spannvorrichtung synchronisiert sein. Dies vereinfacht die Koordination der Bewegungen. Gleichzeitig kann dadurch auch in einfacher Weise ermöglicht werden, dass bei einer Veränderung der Transportgeschwindigkeit auch gleichzeitig die Geschwindigkeit verändert wird, mit der die Druckerzeugnisse beschnitten werden. Hiervon kann allerdings abgewichen werden, wenn es das Schneidgut erfordert. Ähnlich wie der Vorderbeschnitt durchgeführt wird, kann auch der Kopf - und Fußbeschnitt während des Transportes durchgeführt werden. In diesem Fall ist es allerdings nötig, auch die Messer während des Schneidvorganges in Transportrichtung mitzuführen.

Fig. 5 zeigt eine schematische Darstellung der erfindungsgemäßen Vorrichtung aus Spannvorrichtung 12, Schneidvorrichtung und Umschlagzuführ- und Anlegestation sowie des erfindungsgemäßen Verfahrens. Hierbei werden die Buchblöcke 14 mittels einer Spannvorrichtung 12 zunächst zu einer Schneidvorrichtung und anschließend in einem kontinuierlichen Produktstrom zu einer Umschlagzuführ- und -anlegestation transportiert.

Die hier dargestellte Transportkette beschreibt dabei einen ovalen Weg. Dieser umfasst eine erste gerade Strecke, an der die Buchblöcke 14 durch das Messer 36 beschnitten werden, und eine zweite gegenüberliegende gerade Strecke, an der die beschnittenen Buchblöcke 14 in Umschläge 16 eingehängt und mit diesen verbunden werden.

Die erste gerade Strecke ist in Fig. 5 unten abgebildet. Hier wird zunächst von links kommend ein Buchblock 14 mittels der Spannvorrichtung 12 entlang der ersten geraden Strecke eingespannt und gefördert und während des Transportes in der Schneidvorrichtung mittels des Messers 32 beschnitten. Der an der Vorderseite beschnittene Buchblock 14 durchläuft daraufhin das auf der rechten Seite der Fig. 5 dargestellte halbkreisförmige Oval, um dann auf der zweiten geraden Strecke die Umschlagzuführ- und -anlegestation zu durchlaufen. Dort wird der Buchblock in einen Umschlag 16 eingehängt und mit diesem verbunden.

Das fertige blattförmige Druckerzeugnis aus Buchblock 14 und Umschlag 16 ist mit der Ziffer 10 bezeichnet.

Fig. 6 zeigt eine perspektivische vergrößerte Darstellung eines fertigen blattförmigen Druckerzeugnisses 10 aus Buchblock 14 und Umschlag 16. Der Buchblock 14 ist an seiner Rückenseite 24 mit dem Umschlag 16 verbunden. Der Umschlag 16 verfügt über Falzklappen 18, wobei die Falzkanten 20 der Falzklappen 28 an der Vorderseite des Buchblocks 14 überstehen können.

### Bezugszeichenliste

- 10: Druckerzeugnis
- 12: Spannvorrichtung
- 14: Buchblock
- 16: Umschlag
- 18: Falzklappe
- 20: Falzkante
- 22: Klammer
- 24: Rückenseite
- 26: Schneidleiste
- 28: Pressstempel
- 30: Betätigungsvorrichtung
- 32: Messer
- 34: Achse
- 36: Schwenkantrieb

## Patentansprüche

1. Verfahren zum Bearbeiten eines blattförmigen Druckerzeugnisses (10) in einem kontinuierlichen Produktstrom, wobei ein Buchblock (14) eingespannt und während einer Teilstrecke seines Transports am Rücken bearbeitet wird, **dadurch gekennzeichnet, dass** der Buchblock (14) durch Klammern (22) einer Spannvorrichtung (12) eingespannt wird, wobei die Klammern (22) unter Druck an den Blattlagen des Buchblocks (14) anliegen und diese fixieren und der Buchblock (14)unter Beibehaltung dieser Einspannung und Lagefixierung während des Transports zuerst wenigstens an der Vorderseite beschnitten und nach dem Beschnitt in einen Umschlag (16) eingehängt und mit diesem verbunden wird.

2. Verfahren nach Anspruch 1, **dadurch gekennzeichnet, dass** der Buchblock (14) an der Vorderseite beschnitten wird.

3. Verfahren nach Anspruch 1 oder 2, **dadurch gekennzeichnet, dass** der Buchblock (14) an der Kopf- und Fußseite beschnitten wird.

4. Verfahren nach einem der Ansprüche 1 bis 3, **dadurch gekennzeichnet, dass** der Buchblock (14) unter Beibehaltung seiner Einspannung oder seiner Lagefixierung während des Transports gebohrt und/oder gestanzt und/oder geheftet wird.

5. Verfahren nach einem der Ansprüche 1 bis 4, **dadurch gekennzeichnet, dass** der Buchblock (14) vor, während oder nach einem der Bearbeitungsschritte, wie Rückenbearbeitung, Beleimen, Begazen, Lochen, Stanzen, Heften, die ebenfalls unter Beibehaltung seiner Einspannung oder seiner Lagefixierung während des Transports ausgeführt werden, beschnitten wird.

6. Verfahren nach einem der Ansprüche 1 bis 5, **dadurch gekennzeichnet, dass** der Buchblock (14) an seiner Vorderseite durch ein in einem ortsfesten Schwenklager (34) schwenkbeweglich gelagertes Messer (32) beschnitten wird, indem das Messer (14) in Richtung auf den weitergeförderten Buchblock (14) und eine zusammen mit diesem über eine begrenzte Strecke mitgeführte Schneidleiste (26) geschwenkt wird.

7. Verfahren nach Anspruch 6, **dadurch gekennzeichnet, dass** zwischen des Schneide des Messers (32) und der Schneidleiste (26) ein spitzer Winkel eingeschlossen wird, der sich in Transportrichtung öffnet.

8. Verfahren nach Anspruch 6 oder 7, **dadurch gekennzeichnet, dass** von der der Schneidleiste (26) gegenüberliegende Seite ein Pressstempel (28) gegen den Buchblock (14) gedrückt wird der zusammen mit der Schneidleiste (26) eine begrenzte Strecke mitgeführt wird.

9. Verfahren nach einem der Ansprüche 1 bis 8, **dadurch gekennzeichnet, dass** der Buchblock (14) erst nach dem Beschnitt an wenigstens einer seiner drei übrigen Seiten in einen Umschlag (16) eingehängt und mit diesem verbunden wird.

10. Verfahren nach Anspruch 9, **dadurch gekennzeichnet, dass** ein Umschlag (16) eingeführt wird, der über Falzklappen (18) verfügt, wobei die Falzkanten (20) der Falzklappen (18) an der Vorderseite des Buchblocks (14) überstehen.

11. Verfahren nach einem der Ansprüche 7 bis 10, **dadurch gekennzeichnet, dass** die Verfahrensschritte in ein Buchbindeverfahren eingebunden werden.

12. Vorrichtung zum Bearbeiten eines blattförmigen Druckerzeugnisses (10) in einem kontinuierlichen Produktstrom mit einer Spannvorrichtung (12) zum Einspannen und einer Fixiervorrichtung zur Lagefixierung eines Buchblockes (14) während des Transports zu Bearbeitungsstationen, wobei die Vorrichtung eine Bearbeitungsstation zur Rückenbearbeitung während einer Teilstrecke des Transportweges umfasst, **dadurch gekennzeichnet, dass** die Spannvorrichtung (12) Klammern (22) umfasst, die während des Transports durchgehend unter Druck an den Blattlagen des Buchblocks (14) anliegen und diese fixieren und dass im Verlauf des Transportweges eine Schneidvorrichtung zum Beschnitt wenigstens einer der drei übrigen Seiten des Buchblockes (14) angeordnet ist.

13. Vorrichtung nach Anspruch 12, **dadurch gekennzeichnet, dass** die Schneidvorrichtung ein Messer (32) zur Ausführung eines Beschnittes der Vorderseite des Buchblocks (14) umfaßt.

14. Vorrichtung nach Anspruch 12 oder 13, **dadurch gekennzeichnet, dass** die Schneidvorrichtung Messer zur Ausführung eines Beschnittes der Kopf- und Fußseite des Buchblocks (14) umfaßt.

15. Vorrichtung nach einem der Ansprüche 12 bis 14, **dadurch gekennzeichnet, dass** im Verlauf des Transportweges der während des Transports durchgehend geschlossenen Spannvorrichtung oder in Eingriff stehenden Fixiervorrichtung Bearbeitungsstationen zum Bohren und/oder Stanzen und/oder Heften des Buchblockes angeordnet sind.

16. Vorrichtung nach einem der Ansprüche 12 bis 15, **dadurch gekennzeichnet, dass** die Schneidvorrichtung im Verlauf des Transportweges der während des Transports durchgehend geschlossenen Spannvorrichtung oder in Eingriff stehenden Fixiervorrichtung vor, an oder nach Bearbeitungsstationen, insbesondere zur Rückenbearbeitung, zum Beleimen, Begazen, Lochen, Stanzen, Heften angeordnet ist.

17. Vorrichtung nach einem der Ansprüche 12 bis 16, **dadurch gekennzeichnet, dass** die Schneidvorrichtung zum Beschnitt der Vorderseite ein in einem ortsfesten Schwenklager (34) schwenkbeweglich gelagertes Messer (32) umfaßt, das in Richtung auf den weitergeförderten Buchblock (14) und eine zusammen mit diesem über eine begrenzte Strecke mitgeführte Schneidleiste (26) schwenkbar ist.

18. Vorrichtung nach Anspruch 17, **dadurch gekennzeichnet, dass** die Schneide des Messers (32) mit der Schneidleiste (26) einen spitzen Winkel einschließt, der in Transportrichtung geöffnet ist.

19. Vorrichtung nach Anspruch 17 oder 18, **dadurch gekennzeichnet, dass** auf der der Schneidleiste (26) gegenüberliegende Seite ein Pressstempel (28) angeordnet ist, der gegen den Buchblock (14) andrückbar und zusammen mit der Schneidleiste (26) eine begrenzte Strecke mitführbar ist.

20. Vorrichtung nach einem der Ansprüche 12 bis 19, **dadurch gekennzeichnet, dass** die Spannvorrichtung (12) eine den Buchblock (14) zwischen sich halternde Klammer (22) umfasst.

21. Vorrichtung nach einem der Ansprüche 12 bis 20, **dadurch gekennzeichnet, dass** eine als Umschlaganleger ausgeführte Station in Transportrichtung hinter der Schneidvorrichtung oder wenigstens hinter dem zum Beschnitt der Vorderseite des Buchblocks dienenden Messer angeordnet ist.

22. Vorrichtung nach einem der Ansprüche 12 bis 21, **dadurch gekennzeichnet, dass** die Vorrichtung integraler Bestandteil einer Buchbindeanlage ist oder in den Produktstrom einer Buchbindeanlage eingebunden ist.

## Claims

1. A method for processing a print product (10) in a sheet form in a continuous product stream, wherein an inner book (14) is gripped and processed at the spine during a partial length of its transport, **characterised in that** the inner book (14) is gripped by clamps (22) of a gripping device (12), wherein the clamps (22) lie under pressure against the sheet layers of the inner book (14) and fix them and the inner book (14) is trimmed, whilst maintaining this gripping and positional fixation during transport, firstly at least at the front, and after trimming is fitted into a cover (16) and is connected to this.

2. The method according to Claim 1, **characterised in that** the inner book (14) is trimmed at the front.

3. The method according to claim 1 or 2, **characterised in that** the inner book (14) is trimmed at the top and bottom sides.

4. The method according to one of claims 1 to 3, **characterised in that** the inner book (14) is bored and/or punched and/or stitched during transport while the gripping and/or positional fixation thereof is maintained.

5. The method according to one of claims 1 to 4, **characterised in that** the inner book (14) is trimmed before, during or after one of the processing steps, such as spine processing, gluing, gauzing, perforating, punching, stitching, which are also carried out during transport whilst the gripping or the positional fixation thereof is maintained.

6. The method according to one of claims 1 to 5, **characterised in that** the inner book (14) is trimmed at its front by a knife (32) borne in a pivotingly movable manner in a fixed pivot bearing (34), by the knife (14) being pivoted towards the further-conveyed inner book (14) and a cutter bar (26) which is guided along together with this over a limited length.

7. The method according to Claim 6, **characterised in that** an acute angle which opens in the transport direction is enclosed between the blade of the knife (32) and the cutter bar (26).

8. The method according to claim 6 or 7, **characterised in that**, from the side opposite the cutter bar (26), a pressure ram (28) is pressed against the inner book (14), which is guided along together with the cutter bar (26) for a limited length.

9. The method according to one of claims 1 to 8, **characterised in that** the inner book (14) is fitted into a cover (16) and connected thereto only after trimming of at least one of its three remaining sides.

10. The method according to Claim 9, **characterised in that** a cover (16) is introduced which possesses folding flaps (18), wherein the folding edges (20) of the folding flaps (18) protrude at the front of the inner book (14).

11. The method according to one of claims 7 to 10, **characterised in that** the method steps are integrated in a bookbinding method.

12. A device for processing a print product (10) in a sheet form in a continuous product stream with a gripping device (12) for gripping and a fixing device for positional fixation of an inner book (14) during transport to processing stations, wherein the device includes a processing station for spine processing during a partial length of the transport path, **characterised in that** the gripping device (12) includes clamps (22) which, during transport, lie continuously under pressure against the sheet layers of the inner book (14) and fix these and that, in the progression of the transport path, a cutting device is arranged to trim at least one of the three remaining sides of the inner book (14).

13. The device according to Claim 12, **characterised in that** the cutting device includes a knife (32) for carrying out a trimming of the front of the inner book (14).

14. The device according to Claim 12 or 13, **characterised in that** the cutting device includes knives for carrying out a trimming of the top and bottom sides of the inner book (14).

15. The device according to one of claims 12 to 14, **characterised in that** processing stations for boring and/or punching and/or stitching of the inner book are arranged in the progression of the transport path of the gripping device which is continuously closed during transport or of the engaged fixing device.

16. The device according to one of claims 12 to 15, **characterised in that** the cutting device is arranged in the progression of the transport path of the gripping device which is continuously closed during transport or of the engaged fixing device before, at or after processing stations, in particular for spine processing, for glueing, gauzing, perforating, punching, stitching.

17. The device according to one of claims 12 to 16, **characterised in that** the cutting device for trimming the front includes a knife (32) borne in a pivotingly movable manner in a fixed pivot bearing (34), which knife (32) can be pivoted towards the further-conveyed inner book (14) and a cutter bar (26) which is guided along together with this over a limited length.

18. The device according to Claim 17, **characterised in that** the blade of the knife (32), with the cutter bar (26), encloses an acute angle which is open in the transport direction.

19. The device according to claim 17 or 18, **characterised in that**, on the side opposite the cutter bar (26), there is arranged a pressure ram (28) which can be pressed against the inner book (14) and guided a limited distance along together with the cutter bar (26).

20. The device according to one of claims 12 to 19, **characterised in that** the gripping device (12) includes a clamp (22) which retains the inner book (14) between itself.

21. The device according to one of claims 12 to 20, **characterised in that** a station designed as a cover applier is arranged in the transport direction behind the cutting device or at least behind the knife which serves to trim the front of the inner book.

22. The device according to one of claims 12 to 21, **characterised in that** the device is an integral component of a bookbinding plant or is integrated into the product stream of a bookbinding plant.

## Revendications

1. Procédé de façonnage d'un produit imprimé en forme de feuilles (10) dans un flux continu de produits, un corps d'ouvrage (14) étant maintenu par serrage et son dos façonné au cours d'une section de son parcours de convoyage, **caractérisé en ce que** le corps d'ouvrage (14) est maintenu par serrage au moyen de mâchoires (22) d'un dispositif de serrage (12), les mâchoires (22) reposant sous pression contre les cahiers du corps d'ouvrage (14) et fixent celles-ci et le corps d'ouvrage (14) est d'abord rogné au moins sur la tranche avant, tout en conservant son maintien par serrage et la fixation de sa position au cours du convoyage, puis, après la rognure, il est joint à une couverture (16) et reliée à celle-ci.

2. Procédé suivant la revendication 1, **caractérisé en ce que** le corps d'ouvrage (14) est rogné sur sa tranche avant.

3. Procédé suivant la revendication 1 ou 2, **caractérisé en ce que** le corps d'ouvrage (14) est rogné sur ses tranches supérieure et inférieure.

4. Procédé suivant une des revendications 1 à 3, **caractérisé en ce que** le corps d'ouvrage (14) est perforé et/ou poinçonné et/ou broché tout en conservant son maintien par serrage ou la fixation de sa position.

5. Procédé suivant une des revendications 1 à 4, **caractérisé en ce que** le corps d'ouvrage (14) est rogné avant, pendant ou après une des étapes de façonnage, telles que le façonnage du dos, la pose de la mousseline, la perforation, le poinçonnage, le brochage, étapes qui sont également exécutées en conservant son maintien par serrage ou la fixation de sa position au cours du convoyage.

6. Procédé suivant une des revendications 1 à 5, **caractérisé en ce que** la tranche avant du corps d'ouvrage (14) est rognée par un couteau (32), qui est logé de façon pivotable dans un palier d'articulation stationnaire (34), en pivotant le couteau (14) en direction du corps d'ouvrage (14), qui continue à être convoyé, et d'une règle de coupe (26) entraînée avec celui-ci le long d'une section de parcours limitée.

7. Procédé suivant la revendication 6, caractérisé en ce qu'un angle aigu est enfermé entre la lame du couteau (32) et la règle de coupe (26), angle aigu qui s'ouvre dans le sens de convoyage.

8. Procédé suivant la revendication 6 ou 7, caractérisé en ce qu'un poinçon de pressage (28) est pressé contre le corps d'ouvrage (14) depuis le côté opposé à la règle de coupe (26), poinçon de pressage qui est entraîné avec la règle de coupe (26) le long d'une section de parcours limitée.

9. Procédé suivant une des revendications 1 à 8, **caractérisé en ce que** le corps d'ouvrage (14) est joint à la couverture et relié à celle-ci seulement après la rognure d'une de ses trois autres tranches au moins.

10. Procédé suivant la revendication 9, **caractérisé en ce qu'**une couverture (16) est introduite qui possède des rabats à plier (18), les arêtes de pliage (20) des rabats à plier (18) faisant saillie depuis le côté avant du corps d'ouvrage (14).

11. Procédé suivant une des revendications 7 à 10, **caractérisé en ce que** les étapes du procédé sont intégrées dans un procédé de reliure de livre.

12. Dispositif de façonnage d'un produit imprimé en forme de feuilles (10) dans un flux continu de produits avec un dispositif de serrage servant au maintien par serrage et avec un dispositif de fixation destiné à la fixation de la position d'un corps d'ouvrage (14) pendant le convoyage aux postes de façonnage, le dispositif comprenant un poste de façonnage du dos au cours d'une section du parcours de convoyage, **caractérisé en ce que** le dispositif de serrage (12) comprend des mâchoires (22) qui reposent, pendant le convoyage, continuellement sous pression contre les cahiers du corps d'ouvrage (14) et fixent celles-ci et **en ce qu'**un dispositif de coupe servant à la rognure d'une des trois autres tranches au moins du corps d'ouvrage est disposé sur le parcours de convoyage.

13. Dispositif suivant la revendication 12, **caractérisé en ce que** le dispositif de coupe comprend un couteau (32) destiné à exécuter la rognure de la tranche avant du corps d'ouvrage (14).

14. Dispositif suivant la revendication 12 ou 13, **caractérisé en ce que** le dispositif de coupe comprend des couteaux destinés à exécuter la rognure de la tranche supérieure et de la tranche inférieure du corps d'ouvrage (14).

15. Dispositif suivant une des revendications 12 à 14, **caractérisé en ce que** des postes de façonnage destinés à la perforation et/ou au poinçonnage et/ou au brochage du corps d'ouvrage sont disposés sur le parcours de convoyage du dispositif de maintien par serrage continuellement fermé pendant le convoyage ou du dispositif de fixation engagé.

16. Dispositif suivant une des revendications 12 à 15, **caractérisé en ce que** le dispositif de coupe est disposé, sur le parcours de
convoyage du dispositif de maintien par serrage continuellement fermé ou du dispositif de fixation continuellement engagé pendant le convoyage, en amont, au niveau ou en aval de postes de façonnage, en particulier pour le façonnage du dos, l'encollage, la pose de la mousseline, la perforation, le poinçonnage ou le brochage.

17. Dispositif suivant une des revendications 12 à 16, **caractérisé en ce que** le dispositif de coupe destiné à la rognure de la tranche avant comprend un couteau (32) logé de façon pivotable dans un palier d'articulation stationnaire (34), couteau qui peut être pivoté dans la direction du corps d'ouvrage (14), qui continue à être convoyé, et d'une règle de coupe (26) entraînée avec celui-ci le long d'une section de parcours limitée.

18. Dispositif suivant la revendication 17, **caractérisé en ce que** la lame du couteau (32) et la règle de coupe (26) enferment un angle aigu qui est ouvert dans le sens du convoyage.

19. Dispositif suivant la revendication 17 ou 18, **caractérisé en ce qu'** un poinçon de pressage (28), qui peut être pressé contre le corps d'ouvrage (14) et entraîné avec la règle de coupe sur une section de parcours limitée, est disposé sur le côté opposé à la règle de coupe (26).

20. Dispositif suivant une des revendications 12 à 19, **caractérisé en ce que** le dispositif de serrage (12) comprend des mâchoires (22) fixant le corps d'ouvrage (14) entre elles.

21. Dispositif suivant une des revendications 12 à 20 caractérisé en ce qu'un poste conçu pour la pose de la couverture est disposé dans le sens de convoyage, en aval du dispositif de coupe ou au moins en aval du couteau servant à rogner la tranche avant du corps d'ouvrage.

22. Dispositif suivant une des revendications 12 à 21, **caractérisé en ce que** le dispositif fait partie intégrante d'une installation de reliure ou est intégré dans le flux de produits d'une installation de reliure.
